# EUROPÄISCHE PATENTSCHRIFT

(11) **EP 0 552 501 B1**
(45) Veröffentlichungstag und Bekanntmachung des Hinweises auf die Patenterteilung: **14.05.1997**
(21) Anmeldenummer: 92122119.8
(22) Anmeldetag: 30.12.1992
(51) Int. Cl.: B22D 11/04

(54) **Kokille zum Stranggiessen von Stahlband**
Mould for continuous casting steel strip
Tingotière pour la coulée continue de bande en acier

(30) Priorität: 20.01.1992 DE 4201363
(43) Veröffentlichungstag der Anmeldung: 28.07.1993
(73) Patentinhaber: SMS SCHLOEMANN-SIEMAG AKTIENGESELLSCHAFT, D-40237 Düsseldorf (DE)
(72) Erfinder: Streubel, Hans, W-4006 Erkrath (DE)
(74) Vertreter: Müller, Gerd, Dipl.-Ing.

(56) Entgegenhaltungen:
- EP-A- 0 149 734
- EP-A- 0 268 910
- EP-A- 0 288 748
- WO-A-89/12516
- DE-A- 3 907 351

## Beschreibung

Die Erfindung betrifft eine Kokille zum Stranggießen von Stahlband oder Dünnbrammen mit gekühlten Breitseitenwänden und Schmalseitenwänden, wobei die Breitseitenwände einen trichterförmigen Eingießbereich bilden, der zu den Schmalseitenwänden und in Gießrichtung auf das Format des gegossenen Bandes reduziert ist und an jeder Breitseitenwand die Wölbung des Eingießbereichs durch seitliche Kreisbögen und an Tangentpunkten mit diesen verbundene mittlere Kreisbögen bestimmt ist, deren Radien mit ihrem Abstand von der Kokillenoberkante suksessive größer werden.

Bei dieser durch die DE-A1 39 07 351 bekannten Kokille ist die den Eingießbereich bildende Wölbung der Breitseitenwände derart kreisbogenförmig gestaltet, daß sowohl die Radien der seitlichen Kreisbögen als auch die Radien der mittleren Kreisbögen in Stranglaufrichtung allmählich größer werden. An derartigen Wölbungen wird die sich unmittelbar unterhalb des Gießspiegels bildende Strangschale aufgrund der Radienänderung der Kreisbögen stetig bis zum Ende des Eingießbereichs verformt. Durch die Verformung wird die Reibung zwischen Strangschale und Breitseitenwand und damit die Zugbeanspruchung der Strangschale erhöht.

Durch die EP-B1 02 68 910 ist eine Kokille mit erweitertem Eingießbereich bekannt, wobei zur Reduzierung der Strangschalenbelastung ein erster Abschnitt des Eingießbereichs der Breitseitenwand parallelwandig ist, wobei sich entgegengesetzte Verformungen ergeben.

Aufgabe der Erfindung ist die Schaffung einer Kokille der angegebenen Gattung, wobei die durch Kreisbogen bestimmte Wölbung der Breitseitenwände derart gestaltet ist, daß Reibung und Verschleiß an den Breitseitenwänden vermindert und die Zug- und Biegebeanspruchung der Strangschale derart reduziert wird, daß die Betriebssicherheit des Gießvorganges erhöht und ein fehlerfreies Stahlband erzeugt wird.

Der Erfindung liegt der Gedanke zugrunde, an den Breitseitenwänden verformungsfreie Wölbungsbereiche zu schaffen.

Erfindungsgemäß wird vorgeschlagen, daß die Radien der seitlichen Kreisbögen von der Kokillenoberkante in einem mindestens 100 mm von der Kokillenoberkante abwärts reichenden Abschnitt des Eingießbereichs gleichbleibend sind.

Dadurch wird erreicht, daß die noch dünne Strangschale unterhalb des Gießspiegels zu einem größeren Flächenanteil verformungsfrei geführt wird.

Eine weitere Vergrößerung der verformungsfreien Wölbungsbereiche wird dadurch erreicht, daß die Radien der seitlichen Kreisbögen über die gesamte Höhe des Eingießbereichs gleich sind.

In der Zeichnung sind Ausführungsbeispiele mit Merkmalen und Vorteilen der Erfindung dargestellt. Es Zeigen
- Fig. 1: die Innenansicht einer bekannten Kokillenbreitseitenwand mit seitlich vorgeordneten Schmalseitenwänden,
- Fig. 2: die Draufsicht einer Stahlbandgießkokille,
- Fig. 3: eine Seite eines erfindungsgemäßen Eingießbereichs in Draufsicht,
- Fig. 4: die Innenansicht einer gemäß Fig. 3 gestalteten Breitseitenwand,
- Fig. 5: eine Seite eines alternativ gestalteten Eingießbereichs in Draufsicht
und
- Fig. 6: die Innenansicht einer gemäß Fig. 5 gestalteten Breitseitenwand.

Eine Stahlbandgießkokille besteht gemäß den Figuren 1 und 2 aus zwei Breitseitenwänden 1, 2 und zwei seitlich zwischen den Breitseitenwänden 1, 2 angeordneten Schmalseitenwänden 3, 4. Die Breitseitenwänden 1, 2 bilden durch je eine obere Auswölbung einen Eingießbereich 5, der zu den Schmalseitenwänden 3, 4 und in Gießrichtung auf die Dicke des gegossenen Stahlbandes 6 reduziert ist.

Die Form des Eingießbereichs 5 ist durch seitlichen Bögen und mittlere Bögen bestimmt, deren Krümmungsradien Rₛ und Rₘ in Gießrichtung gleichmäßig zunehmen. Bei dieser in Fig. 1 dargestellten bekannten Ausführung bilden die Tangent- oder Wendepunkte T aufeinanderfolgender Bögen Rₛ und Rₘ Geraden 7. Aufgrund der sukzessiven Vergrößerung der Radien Rₛ und Rₘ wird die Strangschale des gegossenen Stahlbandes 6 an der gesamte Fläche des Eingießbereichs 5 verformt.

In Fig. 3 ist eine Seite eines erfindungsgemäß geformten Eingießbereichs 8 mit seitlichen und inneren Bögen in den Ebenen I, II, III dargestellt. Dabei werden die Radien R_{mI}, R_{mII}, R_{mIII} der mittleren Bögen gleichmäßig von oben nach unten größer. Die Radien R_{sI} und R_{sII} der seitlichen Bögen bleiben bis zur Ebene II gleich und nehmen von der Ebene II bis zum Ende des Eingießbereichs 8 gleichmäßig zu. Daraus ergibt sich bis zur Ebene II eine Seitenverlagerung der Tangent- oder Wendepunkte T_{I}, T_{II}.

In der Innenansicht gemäß Fig. 4 sind abgeknickte Linien 9 als geometrischer Ort der Tangent- oder Wendepunkte T_{I}, T_{II}, T_{III} dargestellt. Auf diese Weise wird eine Zone 10 gebildet, in der die Strangschale des gegossenen Stahlbandes 6 vorteilhaft nicht verformt wird.

Fig. 5 zeigt eine Seite eines alternativ geformten Eingießbereichs 11 mit seitlichen und mittleren Bögen in den Ebenen IV, V, VI. Dabei sind die Radien R_{mIV}, R_{mV}, R_{mVI} der mittleren Bögen gleichmäßig von oben nach unten vergrößert. Die Radien R_{sIV}, R_{sV}, R_{sVI} der seitlichen Bögen sind über alle Ebenen IV, V, VI gleich. Daraus ergibt sich über die gesamte Höhe des Eingießbereichs 11 eine Seitenverlagerung der Tangent- oder Wendepunkte T_{IV}, T_{V}, T_{VI}.

In der Innenansicht gemäß Fig. 6 sind Linien 12 als geometrische Orte der Tangentpunkte T_{IV}, T_{V} T_{VI} dargestellt. In den Zonen 13 des Eingießbereichs 11 wird die Strangschale des gegossenen Stahlbandes 6 vorteilhaft nicht verformt.

## Patentansprüche

1. Kokille zum Stranggießen von Stahlband oder Dünnbrammen mit gekühlten Breitseitenwänden und Schmalseitenwänden, wobei die Breitseitenwände einen trichterförmigen Eingießbereich bilden, der zu den Schmalseitenwänden und in Gießrichtung auf das Format des gegossenen Bandes reduziert ist und an jeder Breitseitenwand die Wölbung des Eingießbereichs durch seitliche Kreisbögen und an Tangent- oder Wendepunkten mit diesen verbundene mittlere Kreisbögen bestimmt ist, deren Radien mit ihrem Abstand von der Kokillenoberkante suksessive größer werden,
**dadurch gekennzeichnet,**
daß die Radien (R_{sI - II}) der seitlichen Kreisbögen von der Kokillenoberkante in einem mindestens 100 mm von der Kokillenoberkante abwärts reichenden Abschnitt (10) des Eingießbereichs (8) gleichbleibend sind.

2. Kokille nach Anspruch 1,
**dadurch gekennzeichnet,**
daß die Radien (R_{sIV - VI}) der seitlichen Kreisbögen über die gesamte Höhe des Eingießbereichs (11) gleich sind.

## Claims

1. Chill mould for the continuous casting of steel strip or thin slabs with cooled wide side walls and narrow side walls, wherein the wide side walls form a funnel-shaped pouring-in region, which is reduced relative to the narrow side walls and in casting direction to the format of the cast strip and at each wide side wall the curvature of the pouring-in region is determined by lateral arcs and centre arcs connected therewith at points of tangency or inflection, the radii of which arcs are successively larger with their spacing from the chill mould upper edge, characterised thereby that the radii (R_{sI-II}) of the lateral arcs from the chill mould upper edge are constant in a portion (10), which extends downwards at least 100 millimetres from the chill mould upper edge, of the pouring-in region (8).

2. Chill mould according to claim 1, characterised thereby that the radii (R_{sIV-VI}) of the lateral arcs are equal over the entire height of the pouring-in region (ii).

## Revendications

1. Lingotière pour la coulée continue de bandes d'acier ou brames minces, comportant des parois latérales refroidies aux grands côtés et aux petits côtés, les parois latérales aux grands côtés formant une zone de chargement en forme d'entonnoir qui se rétécit, vers les parois latérales des petits côtés et dans le sens de la coulée, au format de la bande coulée, et la courbure de la zone de chargement étant déterminée par des arcs de cercle latéraux, à chaque grand côté, et par des arcs de cercle médians reliés à ceux-ci aux points de tangente ou d'inversion, les rayons de ces arcs de cercle devenant de plus en plus grands en suivants leur distance par rapport à la surface de la lingotière, caractérisée en ce que les rayons (RSI-II) des arcs de cercle latéraux de la surface de la lingotière sont constants sur une distance d'au moins 100 mm (10), allant de la surface de la lingotière vers le bas, de la zone d'alimentation.

2. Lingotière selon la revendication 1,
caractérisée en ce que les rayons (RS IV-VI) des arcs de cercle latéraux sont constants sur toute la hauteur de la zone de chargement (11).
